# EUROPÄISCHE PATENTSCHRIFT

(11) **EP 1 113 145 B1**
(45) Veröffentlichungstag und Bekanntmachung des Hinweises auf die Patenterteilung: **05.04.2006**
(21) Anmeldenummer: 00811043.9
(22) Anmeldetag: 07.11.2000
(51) Int. Cl.: F01D 5/18, B23P 15/02

(54) **Schaufel für Gasturbinen mit Drosselquerschnitt an Hinterkante**
Blade for gas turbines with metering section at the trailing edge
Aube pour turbine a gaz avec section de mesure sur le bord de fuite

(30) Priorität: 27.12.1999 DE 19963349
(43) Veröffentlichungstag der Anmeldung: 04.07.2001
(73) Patentinhaber: Alstom Technology Ltd, 5400 Baden (CH)
(72) Erfinder: Beeck, Alexander, Dr., 79790 Küssaberg (DE); Ferber, Jörgen, 79790 Küssaberg (DE); Nagler, Christoph, 8032 Zürich (CH); Schneider, Lothar, 79761 Waldshut-Tiengen (DE); Semmler, Klaus, 79787 Lauchringen (DE)

(56) Entgegenhaltungen:
- EP-A- 0 924 383
- GB-A- 1 605 180
- US-A- 4 286 924
- US-A- 4 292 008
- US-A- 4 835 958
- US-A- 5 243 759
- US-A- 5 864 949

## Beschreibung

### TECHNISCHES GEBIET

Die vorliegende Erfindung bezieht sich auf das Gebiet der in Gasturbinen verwendeten Leitelemente wie Leit- oder Turbinenschaufeln. Sie betrifft ein Leitelement gemäss dem Oberbegriff des Anspruchs 1.

### STAND DER TECHNIK

Eine Gasturbine umfasst eine Vielzahl von Elementen, welche von heisser Arbeitsluft angeströmt werden. Da die Arbeitsluft eine Temperatur aufweist, welche für viele der Materialien, aus denen solche umströmten Komponenten gebaut sind, insbesondere bei längerer Betriebsdauer zu starken Abnützungserscheinungen führt, ist es nötig, viele dieser Komponenten zu kühlen. Die Kühlung kann dabei als lnnenkühlung gestaltet werden, bei der die Elemente als Hohlprofile gestaltet oder einfach mit inneren Kühlkanälen versehen werden, durch welche ein Kühlluftstrom geleitet wird.

Alternativ oder ergänzend ist es auch möglich, eine sogenannte Filmkühlung vorzusehen, bei welcher die Elemente mit einem aussenseitigen Kühlluftflim beaufschlagt werden.

Moderne Gasturbinenschaufeln verwenden meist eine Kombination der obigen Methoden, d.h. es findet ein internes konvektives Kühlsystem Anwendung, welches an kritischen Stellen zusätzlich Öffnungen zur Filmausblasung aufweist. Um den Wirkungsgrad und die Leistung der Gasturbine zu steigern, sowie um die Emissionen zu reduzieren, muss die Menge an verwendeter Kühlluft minimiert werden. Dies bedeutet, dass selbst für grosse Komponenten nur ein kleiner Kühlluftmassenstrom zur Verfügung steht. Um die geringen Kühlmassenströme bei gleichzeitig benötigtem effizientem internem Wärmeübergang zu realisieren und zu kontrollieren, müssen die Strömungsquerschnitte entsprechend verkleinert resp. Drosselquerschnitte eingeführt werden.

Bei vielen der bekannten Schaufelauslegungen findet die Drosselung des Kühlmassenstromes im Bereich der gegossenen Schaufelhinterkante, in der Nähe des Kühlluftaustrittes statt. Insbesondere aus herstellungstechnischen Gründen, um Kernbrüche zu vermeiden, wird das Ende der Rippen, welche die druck- und saugseitige Wand verbinden, in axialer Richtung zurückgesetzt, d.h., die Rippen enden bereits im Inneren der Schaufel und reichen nicht bis zur Hinterkante.

Figur 1 zeigt einen Schnitt durch eine Leitschaufel nach dem Stand der Technik, wie sie häufig in Gasturbinen verwendet wird. Es handelt sich um einen axial zur Hauptachse der Turbine und senkrecht zur Schaufelblattebene verlaufenden Schnitt durch eine Leitschaufel, wie sie typischerweise unmittelbar nach der Brennkammer und vor der ersten Laufreihe der Gasturbine zur optimalen Anströmung der Laufschaufeln verwendet werden. Die Schaufel ist als Hohlprofil ausgebildet, welches saugseitig von einer Wand 10, und druckseitig von einer weiteren Wand 11 begrenzt wird. Im Anströmbereich ist die Schaufel verbreitert, die Wände 10 und 11 sind in einer Rundung miteinander verbunden, und zwischen den Wänden 10 und 11 befindet sich ein zentraler, radial verlaufender Einsatz 12, um welchen der Kühlkanal herumführt. Im hinteren Bereich ist die Leitschaufel 30 nur von den zwei mit in axialer Richtung verlaufenden, unterbrochenen Rippen miteinander verbundenen Wänden 10 und 11 begrenzt, dazwischen verlaufen Kühlkanäle. Häufig wird der zentrale Einsatz 12 von annähernd axial verlaufenden Rippen ganz oder teilweise umschlossen. Diese Rippen laufen am hinteren Ende des Einsatzes zusammen (16 in Fig. 1) und verbinden von dort an die saug- und druckseitigen Schaufelwände. Zwischen den Rippen bilden sich annähernd axiale Kanäle aus, in denen die Kühlluft geführt wird.

Im weiteren Verlauf kann die Rippenbank unterbrochen sein, um ein in radialer Richtung verlaufendes Plenum 18 zu erzeugen. Die nachfolgende Rippenbank 17 kann sowohl "in line" oder versetzt zur vorherigen Rippenbank angeordnet werden. Im Bereich der Hinterkante werden die druck- und saugseitigen Wände von sehr kurzen Rippen oder sog. Pinreihen miteinander verbunden. Stand der Technik ist nun, diese Einbauten (Rippen, Pins, etc.) im Inneren der Schaufelenden zu lassen. Damit wird vermieden, dass der zur gusstechnischen Herstellung benötigte Kern exakt an der Hinterkante einen grossen Sprung in der Querschnittsfläche aufweist. Diese starke Unstetigkeit im Kemquerschnittsverlauf führt bei der Herstellung nämlich zu einer hohen Anzahl von Kernbrüchen. Obiges Verfahren hat jedoch den erheblichen Nachteil, dass der Austrittsquerschnitt der Kühlluft und somit der Kühlluftmassenstrom nur unzureichend kontrolliert werden können.

Die Wände weisen ausserdem meist noch Filmkühlbohrungen 13-15 auf, durch welche Kühlluft auf die Aussenseite strömen kann.

Diese Gestaltung des internen konvektiven Kühlsystems hat eine Reihe von Nachteilen:
◆ Da der Querschnitt klein ist, wirken sich selbst kleine Toleranzen bei der Herstellung (Guss) auf den Kühlluftmassendurchsatz der Schaufel aus.
◆ Da die Drosselstelle im Inneren des Leitelements liegt, lässt sich der wirksame Drosselquerschnitt nur schwer messen und kontrollieren.
◆ Da die Drosselkante im Inneren des Leitelements liegt, kann der wirksame Drosselquerschnitt nachträglich nur schwer modifiziert werden.
◆ Die beiden meist recht dünnen Wände sind äusserst anfällig auf Beschädigungen, welche von Fremdkörpern im Heissgas verursacht werden, und welche u.U. sogar zu einer Veränderung der Drosselquerschnitte führen können.
◆ Durch die stufenweise Expansion der Kühlluft (1) am Ende der Rippen und (2) an der Schaufelhinterkante lässt sich der Kühlluftmassenstrom nur schwer kontrollieren und justieren.

In den Druckschriften US-A-4,835,958, EP-A-0 924 383 und US-A-4,292,008 sind bereits bis an die Hinterkante reichende Rippen offenbart. In der US-A-4,835,958 werden die Verhältnisse der Kühldampfströmung dabei durch im Inneren liegende Düsen (128 in Fig. 6; 138 in Fig. 7) bestimmt, die nachträglich von aussen nicht veränderbar sind. Dasselbe gilt für die innenliegenden Prallkühlungslöcher 58, 59 in Fig. 1 der EP-A-0 924 383. In der US-A-4,292,008 werden über die Strömungsverhältnisse bezüglich der dort vorgesehenen Hinterkantenschlitze 246 (Fig. 8) und deren nachträgliche Veränderung keinerlei Aussagen gemacht.

In einer weiteren Druckschrift US-A-5,243,759 schliesslich wird ein Verfahren zur Änderung der Kühlstromverhältnisse angegeben, dass sich auf weiter innen liegende Teile (40, 44, 48) einer Schaufel bezieht und eine aufwändige Änderung des Gusskerns vorschlägt, die sich erst beim nächsten Herstellungsvorgang auswirkt (siehe z.B. den Abstract).

### DARSTELLUNG DER ERFINDUNG

Der Erfindung liegt demnach die Aufgabe zugrunde, ein Leitelement der eingangs genannten Art so zu verbessern, dass die Kühlluftströmung durch das Leitelement auch nach seiner Herstellung auf einfache Weise verändert werden kann, sowie ein Verfahren zu seiner Herstellung anzugeben

Diese Aufgabe wird durch die Gesamtheit der Merkmale der Ansprüche 1 und 6 gelöst. Der Kern der Erfindung besteht darin, dass der Kühlluftdurchsatz zwischen den an der Hinterkante angeordneten Rippen hindurch nach dem Herstellungsverfahren und bei Wartungen infolge der guten Zugänglichkeit wesentlich einfacher nachbearbeitet bzw. angepasst werden kann, wobei die Drosselung der Kühlluftführung durch die an der Hinterkante angeordneten Drosselrippen bewirkt wird, und die Drosselung von aussen leicht durch Ausbohren o.ä. eingestellt oder auch gemessen werden kann.

Eine Ausführungsform der Erfindung zeichnet sich dadurch aus, dass die Dicke des Leitelements an der Hinterkante im Bereich von 0.5 bis 5 mm, insbesondere bevorzugt im Bereich von 1.0 bis 2.5 mm liegt, und dass die Schlitzdicke der Kühlluftkanäle zwischen den Wänden beim Austritt im Bereich von 0.3 bis 2 mm, insbesondere im Bereich von 0.8 bis 1.5 mm beträgt. Unter anderem wenn das Leitelement als vor einem Turbinenrotor angeordnete Leitschaufel ausgebildet ist und wenn als Kühlmedium Luft verwendet wird, erweisen sich die erfindungsgemässe Anordnung und diese Dimensionierungen als besonders vorteilhaft.

Weitere Ausführungsformen des Leitelements ergeben sich aus den abhängigen Ansprüchen.

Beim erfindungsgemässen Verfahren wird der Gusskern so geformt, dass die Rippengeometrie über die Hinterkante der Schaufel hinaus im Gusskem modelliert wird. Erst nach einer Länge von ca. 0.5 bis 5, vorzugsweise 1 bis 3 Kerndicken wird die Rippengeometrie ausgeblendet. Dieses Verfahren macht die einfache Herstellung eines erfindungsgemässen Leitelements erst möglich. Bei einem normalen Gussverfahren kann nämlich der effektive Drosselquerschnitt nicht einfach direkt an die Austrittskante gelegt werden. Die sprunghafte Querschnittserweiterung am Austritt im Gusskem führt bei der Herstellung zu einem starken Anstieg der Kembrüche. Dies kann bei Belassung eines Überstandes beim Giessverfahren vermieden werden.

Wenn im Bereich des Überstandes auf jegliche Rippen verzichtet wird, können beim Gussverfahren, insbesondere beim bevorzugten Pressgussverfahren ("investment casting") Kernbrüche weitgehend vermieden werden. Es zeigt sich des weiteren, dass, insbesondere wenn die Länge des Überstandes im Bereich von 0.5 bis 3 Mal so gross, insbesondere bevorzugt gleich gross, ist wie Schlitzdicke des Kühlluftkanals zwischen den Wänden, derartige Kernbrüche vermieden werden können ohne dass nach der Herstellung eine übermässige Nachbearbeitung notwendig wäre.

Weitere bevorzugte Ausführungsformen des Verfahrens ergeben sich aus den abhängigen Ansprüchen.

### KURZE ERLÄUTERUNG DER FIGUREN

Die Erfindung soll nachfolgend anhand von Ausführungsbeispielen im Zusammenhang mit den Zeichnungen näher erläutert werden.
- Fig. 1: zeigt einen Querschnitt durch eine Leitschaufel mit interner Kühlung für eine Gasturbine nach dem Stand der Technik; und
- Fig. 2: a) zeigt einen Querschnitt durch eine Leitschaufel mit unmittelbar an der Hinterkante der Schaufel angeordneten Drosselrippen, b) eine Detailansicht des Hinterkantenbereichs des Schnittes nach a), und c) einen Schnitt entlang der Linie X-X in Figur 2a), d.h. im wesentlichen parallel zur Ebene der Schaufel durch den internen Kühlkanal.

### WEGE ZUR AUSFÜHRUNG DER ERFINDUNG

Figur 2 a) zeigt einen Schnitt durch eine Leitschaufel mit unmittelbar an die Hinterkante grenzenden Rippen 24 zwischen den Wänden 10 und 11. Es handelt sich um einen Figur 2 entsprechenden, axial zur Hauptachse der Turbine und senkrecht zur Schaufelblattebene verlaufenden Schnitt durch eine Leitschaufel. Die Schaufel ist wiederum als Hohlprofil ausgebildet, welches saugseitig von einer Wand 10, und druckseitig von einer weiteren Wand 11 begrenzt wird. Im hinteren Bereich ist die Leitschaufel nur von den zwei mit in radialer Richtung unterbrochenen Rippen miteinander verbundenen Wänden 10 und 11 begrenzt, dazwischen verlaufen Kühlkanäle. Figur 2c) zeigt einem Schnitt entlang der Linie X-X in Figur 2a), d.h. im wesentlichen parallel zur Blattebene. Unmittelbar an den Einsatz 12 angrenzend befinden sich erste Rippen 16. Die zwischen Einsatz 12 und den Wänden 10 und 11 strömende Kühlluft strömt im wesentlichen axial in den Kanälen 27 zwischen den Rippen 16 in den hinteren Bereich der Leitschaufel. Hinter der ersten Reihe von Rippen 16 befindet sich ein vorderes radiales Plenum 18, welches einen Strömungs- und Druckausgleich der Kühlluft in radialer Richtung erlaubt. Danach schliesst eine weitere Reihe von Rippen 17 an, welche in diesem Beispiel alternierend als durchgängige Rippen 17b oder als axial unterteilte Rippen 17a ausgebildet sind. Die einzelnen Rippen der Reihen 16 und 17 weisen vorteilhafterweise ein sog. Teilungsverhältnis, das Verhältnis von der radialen Breite e normal zur Ebene des Blattes zur radialen Beabstandung f, im Bereich von 0.25 bis 0.75 auf.

Es folgt ein weiteres radiales Plenum 19, gefolgt von sogenannten Pins 20, d.h. als einfache Stege ausgebildete Reihen von Rippen, welche eine möglichst gleichmässige Verteilung des Kühlluftstromes an der Hinterkante 21 erlauben. Das Teilungsverhältnis (Durchmesser g zu radialer Beabstandung h) der Pins 20 liegt dabei im Bereich von 0.25 bis 0.7.

Unmittelbar an der Hinterkante und mit dieser bündig abschliessend befindet sich nun eine weitere Reihe von Rippen 24. Die Reihe der hinteren Rippen ist dabei so dimensioniert, dass die Drosselung der Kühlluftströmung des gesamten effektiven Kühlkanalquerschnitts durch die Kanäle 25 zwischen den sog. Drosselrippen 24 bewirkt wird. Dadurch dass die Drosselung an der Hinterkante 21 und mit einer solchen Reihe von Drosselrippen 24 bewirkt wird, ergeben sich eine Reihe von Vorteilen:
◆ Der effektive Drosselquerschnitt kann leicht bei der Austrittskante gemessen werden.
◆ Es entsteht nur eine Drosselstelle genau na der Hinterkante anstatt zweier Drosselstellen am Ende der Rippen und der Hinterkante.
◆ Gegebenenfalls beim Gussverfahren entstandene Ungenauigkeiten der Drosselregion können leicht nachbearbeitet werden, da die Drosselstellen von aussen zugänglich sind.
◆ Der Drosselquerschnitt kann bei Bedarf leicht verändert werden.
◆ Die Anordnung der Rippen ganz am Ende der Schaufel führt zu einer erhöhten Stabilität der Abrisskante, so können Fremdkörper im Arbeitsluftstrom die Hinterkante weniger beschädigen und die Kühlung der Komponente kann durch derartige Deformationen weniger beeinträchtigt werden.

Die Herstellung einer solchen Schaufel erfolgt meist im Gussverfahren, in der Regel einem Pressgussverfahren ("investment casting"). Bei diesen Gussverfahren kann aber bei der Herstellung der effektive Drosselquerschnitt nicht einfach direkt an die Austrittskante gelegt werden. Die sprunghafte Querschnittserweiterung am Austritt im Gusskern führt bei der Herstellung zu einem starken Anstieg der Kembrüche. Dies kann aber bei Belassung eines Überstandes beim Giessverfahren vermieden werden. Die im Kern abgebildete Kühlungsgeometrie wird dabei über die eigentliche Begrenzung der Komponente hinaus verlängert. Figur 2b) zeigt den Kantenbereich eines derart über die Hinterkante um die Länge b hinaus verlängerten Elements. Im Bereich des Überstandes sind vorteilhafterweise keine Rippen mehr angeordnet. Der Übergang von der Drosselgeometrie fällt dann nicht mit der Kernhalterung zusammen, sondern es findet zunächst innerhalb der verlängerten Komponente ein Übergang von der Drosselgeometrie auf einen durchgehenden radialen Kanal statt, welcher dann ohne Risiko von Kembrüchen als Kernhalterung verwendet werden kann. Dieser Übergang kann auf verschiedenste Weise je nach Verfahren optimal zur Kernhalterung gestaltet werden, d.h. es ist nicht zwingend, dass die beiden Wände wie in der in Figur 2b) dargestellt einfach nach hinten gleichmässig verlängert werden, es sind z.B. auch ein graduelles überstehendes Ausweiten, oder Verjüngungen resp. Verdickungen der Wände im Bereich des Überstands denkbar. Die überstehende Geometrie wird nach dem Guss auf die Solllänge der Hinterkante nachbearbeitet, d.h. abgetragen, so dass die Drosselstellen mit der Hinterkante zusammenfallen. Dies kann z.B. zusammen mit den üblicherweise nachträglich notwendigen Nachbearbeitungen wie Erosion und Laserbohren der Filmkühlbohrungen 13-15 geschehen.

Im angegebenen Ausführungsbeispiel weist die Hinterkante meist eine Dicke d im Bereich von 0.5 bis 5 mm, bevorzugt im Bereich von 1.0 bis 2.5 mm auf. Die Schlitzdicke c des Kühlluftkanals liegt meist im Bereich von 0.3 bis 2.0 mm, bevorzugt im Bereich von 0.8 bis 1.5 mm. Um beim Gussverfahren Kernbrüche effektiv vermeiden zu können, sollte insbesondere bei den obigen Bemassungen der Überstand b über die Hinterkante hinaus 0.5 bis 5 Mal, vorzugsweise 1 bis 3 Mal, die Länge a der Drosselrippen 24 betragen, besonders vorteilhaft ist es, wenn der Überstand b gleich ist wie die Länge a der Drosselrippen.

### .BEZEICHNUNGSLISTE

- 10: saugseitige Wand
- 11: druckseitige Wand
- 12: Einsatz bzw. Kern
- 13: saugseitige Filmbohrungen
- 14: Filmbohrungen an Vorderkante
- 15: druckseitige Filmbohrungen
- 16: am Einsatz anschliessende Rippen
- 17: Zwischenrippen
- 18: vorderes radiales Plenum
- 19: hinteres radiales Plenum
- 20: Pins
- 21: Hinterkante des Blattes
- 22: Austrittsöffnung an der Hinterkante
- 23: Arbeitsluftstrom
- 24: Drosselrippen an Hinterkante
- 25: Kühlluftaustrittsöffnungen an Hinterkante
- 26: axiale Kanäle zwischen Rippen 17
- 27: axiale Kanäle zwischen Rippen 16
- 28: eintrittsseitiger Kühlluftstrom
- 29: austrittsseitiger Kühlluftstrom
- 30: Leitschaufel
- a: Länge der Drosselrippen
- b: Länge des Überstandes nach Guss
- c: Schlitzdicke des Kühlluftkanals beim Austritt
- d: Dicke der Leitschaufel an der Hinterkante
- e: Breite der Drosselrippen
- f: Rippenteilung der Drosselrippen
- g: Breite der Pins 20
- h: Teilung der Pins 20

## Patentansprüche

1. Von einem heissen Luftstrom (23) umströmtes Leitelement (30) einer Gasturbine, welches wenigstens in einem Hinterkantenbereich (21), bei dem der Luftstrom (23) vom Leitelement (30) abreisst, aus wenigstens zwei im wesentlichen parallel angeordneten, und durch Rippen (16,17,20) miteinander verbundenen Wänden (10,11) besteht, wodurch innere Kühlkanäle (18,19,25,26,27) mit einem effektiven Kühlkanalquerschnitt ausgebildet werden, und welches mit durch die Kühlkanäle (18,19,25,26,27) strömendem Kühlmedium (28,29) innenseitig gekühlt wird, wobei das Kühlmedium an der Hinterkante (21) im wesentlichen parallel zu den Wänden (10,11) zwischen diesen aus dem Leitelement (30) austritt, wobei wenigstens ein Teil der Rippen (24) mit der Hinterkante (21) im wesentlichen bündig abschliessend angeordnet sind,
**dadurch gekennzeichnet, dass** an der Hinterkante (21) eine Drosselstelle zur Drosselung der Kühlmediumströmung des gesamten effektiven Kühlkanalquerschnitts vorgesehen ist, und dass die Reihe der mit der Hinterkante (21) im wesentlichen bündig abschliessenden Rippen (24) dabei als Drosselrippen so dimensioniert ist, dass die Drosselung der Kühlmediumströmung durch die Kühlkanäle (25) zwischen den Rippen (24) bewirkt wird..

2. Leitelement (30) nach Anspruch 1, **dadurch gekennzeichnet, dass** die Drosselrippen (24) parallel zur Hinterkante (21) eine Breite (e) aufweisen und um jeweils eine Rippenteilung (f) beabstandet angeordnet sind, und dass das Verhältnis von Breite (e) zu Rippenteilung (f) im Bereich von 0.25 bis 0.75 liegt.

3. Leitelement (30) nach einem der vorhergehenden Ansprüche,
**dadurch gekennzeichnet, dass** die Dicke (d) des Leitelements (30) an der Hinterkante (21) im Bereich von 0.5 bis 5 mm, insbesondere bevorzugt im Bereich von 1.0 bis 2.5 mm liegt, und dass die Schlitzdicke (c) der Kühlluftkanäle (25) zwischen den Wänden (10,11) beim Austritt (21) im Bereich von 0.3 bis 2 mm, insbesondere im Bereich von 0.8 bis 1.5 mm beträgt.

4. Leitelement (30) nach einem der Ansprüche 1 bis 3, **dadurch gekennzeichnet, dass** es als vor einem Turbinenrotor angeordnete Leitschaufel (30) ausgebildet ist und dass als Kühlmedium Luft verwendet wird.

5. Leitschaufel (30) nach Anspruch 4, **dadurch gekennzeichnet, dass** die Leitschaufel in ihrem Anströmbereich verbreitert ausgebildet ist und im Anströmbereich die Kühlluft um einen inneren, zentralen, radial verlaufenden Einsatz (12) in saugseitigen und druckseitigen Kühlkanälen strömt, und dass die Kühlluft zwischen am Einsatz (12) anschliessenden Rippen (16), dann zwischen Zwischenrippen (17), dann zwischen Pins (20) zwischen den Wänden (10,11) hindurchströmt bevor sie durch Austrittsöffnungen (25) an der Hinterkante aus der Leitschaufel (30) austritt.

6. Verfahren zur Herstellung eines von einem heissen Luftstrom (23) umströmten Leitelements (30) einer Gasturbine, welches wenigstens in einem Hinterkantenbereich (21), bei dem der Luftstrom (23) vom Leitelement (30) abreisst, aus wenigstens zwei im wesentlichen parallel angeordneten, und mit Rippen (16,17,20) miteinander in innere Kühlkanäle (18,19,25,26,27) ausbildender Weise verbundenen Wänden (10,11) besteht, und welches mit durch die Kühlkanäle (18,19,25,26,27) strömendem Kühlmedium (28,29) innenseitig gekühlt wird, wobei das Kühlemedium an der Hinterkante (21) im wesentlichen parallel zu den Wänden (10,11) zwischen diesen aus dem Leitelement (30) austritt,
**dadurch gekennzeichnet, dass**
das Leitelement (30) in einem Giessverfahren hergestellt wird, dass dabei der Hinterkantenbereich (21) mit einem das Leitelement (30) respektive dessen Wände (10,11) in Strömungsrichtung verlängernden Überstand gegossen wird, dass nach dem Giessen der Überstand derart abgetragen wird, dass wenigstens ein Teil der Rippen als Drosselrippen (24) mit der Hinterkante (21) im wesentlichen bündig abschliessend angeordnet sind.

7. Verfahren nach Anspruch 6, **dadurch gekennzeichnet, dass** an der Hinterkante (21) eine Drosselstelle zur Drosselung der Kühlluftströmung des gesamten effektiven Kühlkanalquerschnitts vorgesehen ist, und die Reihe der mit der Hinterkante (21) im wesentlichen bündig abschliessenden Rippen (24) dabei als Drosselrippen so dimensioniert wird, dass die Drosselung der Kühlluftströmung durch die Kühlkanäle (25) zwischen den Rippen (24) bewirkt wird.

8. Verfahren nach Anspruch 6 oder 7, **dadurch gekennzeichnet, dass** es sich beim Gussverfahren um ein Pressgussverfahren handelt, dass der Überstand eine Länge (b) hinter der Hinterkante (21) aufweist, dass die Wände (10,11) beim Austritt (21) um eine Schlitzdicke (c) der Kühlluftkanäle (25) beabstandet sind, und dass insbesondere die Länge (b) des Überstandes im Bereich von 0.5 bis 5 Mal so gross, insbesondere bevorzugt 1 bis 3 Mal so gross, ist wie Schlitzdicke (c).

9. Verfahren nach einem der Ansprüche 6 bis 8, **dadurch gekennzeichnet, dass** die Drosselrippen (24) parallel zur Hinterkante (21) eine Breite (e) aufweisen und um jeweils eine Rippenteilung (f) beabstandet angeordnet sind, dass das Verhältnis von Breite (e) zu Rippenteilung (f) im Bereich von 0.25 bis 0.75 liegt, dass die Dicke (d) des Leitelements (30) an der Hinterkante (21) im Bereich von 0.5 bis 5 mm, insbesondere bevorzugt im Bereich von 1.0 bis 2.5 mm liegt, und dass die Schlitzdicke (c) der Kühlluftkanäle (25) zwischen den Wänden (10,11) beim Austritt (21) im Bereich von 0.3 bis 2 mm, insbesondere im Bereich von 0.8 bis 1.5 mm beträgt.

10. Verfahren nach einem der Ansprüche 6 bis 9, **dadurch gekennzeichnet, dass** es sich beim Leitelement um eine vor einem Turbinenrotor angeordnete Leitschaufel (30) handelt, und dass als Kühlmedium Luft verwendet wird.

## Claims

1. Gas-turbine guide element (30) around which a hot air flow (23) flows and which, at least in a trailing edge region (21), in which the air flow (23) separates from the guide element (30), comprises at least two walls (10, 11) arranged essentially in parallel and connected to one another by ribs (16, 17, 20), whereby internal cooling passages (18, 19, 25, 26, 27) are designed with an effective cooling passage cross-section, and which is cooled on the inside with cooling medium (28, 29) flowing through the cooling passages (18, 19, 25, 26, 27), the cooling medium discharging from the guide element (30) at the trailing edge (21) essentially parallel to and between the walls (10, 11), at least some of the ribs (24) being arranged so as to terminate essentially flush with the trailing edge (21) **characterized in that** a choke point for choking the cooling-medium flow of the entire effective cooling-passage cross section is provided at the trailing edge (21), and **in that** the row of ribs (24) terminating essentially flush with the trailing edge (21) is in this case dimensioned as choke ribs in such a way that the choking of the cooling-medium flow is effected by the cooling passages (25) between the ribs (24).

2. Guide element (30) according to Claim 1, **characterized in that** the choke ribs (24) have a width (e) parallel to the trailing edge (21) and are arranged at a distance apart by in each case a rib spacing (f), and **in that** the ratio of width (e) to rib spacing (f) is within a range of 0.25 to 0.75.

3. Guide element (30) according to one of the preceding claims, **characterized in that** the thickness (d) of the guide element (30) at the trailing edge (21) is within a range of 0.5 to 5 mm, in particular preferably within a range of 1.0 to 2.5 mm, and **in that** the slot thickness (c) of the cooling-air passages (25) between the walls (10, 11) at the outlet (21) is within a range of 0.3 to 2 mm, in particular within a range of 0.8 to 1.5 mm.

4. Guide element (30) according to one of Claims 1 to 3, **characterized in that** it is designed as a guide blade (30) arranged in front of a turbine rotor, and **in that** the cooling medium used is air.

5. Guide blade (30) according to Claim 4, **characterized in that** the guide blade is designed to be widened in its incident-flow region, and in the incident-flow region the cooling air flows in suction-side and pressure-side cooling passages around an inner, central, radially running insert (12), and **in that** the cooling air flows through between ribs (16) adjoining the insert (12), then between intermediate ribs (17), then between pins (20) between the walls (10, 11) before it discharges from the guide blade through outlet openings (25) at the trailing edge.

6. Method of producing a gas-turbine guide element (30) around which a hot air flow (23) flows and which, at least in a trailing edge region (21), in which the air flow (23) separates from the guide element (30), comprises at least two walls (10, 11) arranged essentially in parallel and connected to one another by ribs (16, 17, 20) in such a way as to form internal cooling passages (18, 19, 25, 26, 27), and which is cooled on the inside with cooling medium (28, 29) flowing through the cooling passages (18, 19, 25, 26, 27), the cooling medium discharging from the guide element (30) at the trailing edge (21) essentially parallel to and between the walls (10, 11), **characterized in that** the guide element (30) is produced by a casting process, **in that** the trailing edge region (21) is in this case cast with a projecting length extending the guide element (30) or its walls (10, 11) in the direction of flow, and **in that** the projecting length is removed after the casting in such a way that at least some of the ribs are arranged as choke ribs (24) so as to terminate essentially flush with the trailing edge (21).

7. Method according to Claim 6, **characterized in that** a choke point for choking the cooling-air flow of the entire effective cooling-passage cross section is provided at the trailing edge (21), and the row of ribs (24) terminating essentially flush with the trailing edge (21) is in this case dimensioned as choke ribs in such a way that the choking of the cooling-air flow is effected by the cooling passages (25) between the ribs (24) .

8. Method according to Claim 6 or 7, **characterized in that** the casting process is a pressure casting process, **in that** the projecting length has a value (b) behind the trailing edge (21), **in that** the walls (10, 11) are kept at a distance apart at the outlet (21) by a slot thickness (c) of the cooling-air passages (25), and **in that** in particular the projecting length value (b) is 0.5 to 5 times, in particular preferably 1 to 3 times, as large as the slot thickness (c).

9. Method according to one of Claims 6 to 8, **characterized in that** the choke ribs (24) have a width (e) parallel to the trailing edge (21) and are arranged at a distance apart by in each case a rib spacing (f), **in that** the ratio of width (e) to rib spacing (f) is within a range of 0.25 to 0.75, **in that** the thickness (d) of the guide element (30) at the trailing edge (21) is within a range of 0.5 to 5 mm, in particular preferably within a range of 1.0 to 2.5 mm, and **in that** the slot thickness (c) of the cooling-air passages (25) between the walls (10, 11) at the outlet (21) is within a range of 0.3 to 2 mm, in particular within a range of 0.8 to 1.5 mm.

10. Method according to one of Claims 6 to 9, **characterized in that** the guide element is a guide blade (30) arranged in front of a turbine rotor, and **in that** the cooling medium used is air.

## Revendications

1. Elément directeur (30) parcouru par un courant d'air chaud (23) d'une turbine à gaz, lequel se compose au moins dans une région du bord de fuite (21), dans laquelle le courant d'air (23) s'arrache de l'élément directeur (30), d'au moins deux parois (10, 11) disposées essentiellement parallèlement, et connectées l'une à l'autre par des nervures (16, 17, 20), des canaux de refroidissement internes (18, 19, 25, 26, 27) étant réalisés avec une section de canal de refroidissement efficace et lequel est refroidi du côté interne par un fluide de refroidissement (28, 29) s'écoulant à travers les canaux de refroidissement (18, 19, 25, 26, 27), le fluide de refroidissement sortant au niveau du bord de fuite (21) essentiellement parallèlement aux parois (10, 11) entre celles-ci hors de l'élément directeur (30), au moins une partie des nervures (24) étant disposée de manière à se terminer essentiellement en affleurement avec le bord de fuite (21), **caractérisé en ce qu'**un point d'étranglement pour l'étranglement de l'écoulement de fluide de refroidissement de toute la section de canal de refroidissement efficace est prévu au niveau du bord de fuite (21), et **en ce que** la rangée des nervures (24) se terminant essentiellement en affleurement avec le bord de fuite (21) est en l'occurrence dimensionnée sous forme de nervures d'étranglement de telle sorte que l'étranglement du courant de fluide de refroidissement soit provoqué par les canaux de refroidissement (25) entre les nervures (24).

2. Elément directeur (30) selon la revendication 1, **caractérisé en ce que** les nervures d'étranglement (24) présentent parallèlement au bord de fuite (21) une largeur (e) et sont disposées de manière espacée à chaque fois d'une division de nervure (f), et **en ce que** le rapport de la largeur (e) à la division de nervure (f) est compris dans la plage de 0,25 à 0,75.

3. Elément directeur (30) selon l'une quelconque des revendications précédentes, **caractérisé en ce que** l'épaisseur (d) de l'élément directeur (30) au niveau du bord de fuite (21) est comprise dans la plage de 0,5 à 5 mm, en particulier de préférence dans la plage de 1,0 à 2,5 mm, et **en ce que** l'épaisseur de la fente (c) des canaux d'air de refroidissement (25) entre les parois (10, 11) à la sortie (21) est comprise dans la plage de 0,3 à 2 mm, en particulier dans la plage de 0,8 à 1,5 mm.

4. Elément directeur (30) selon l'une quelconque des revendications 1 à 3, **caractérisé en ce qu'**il est réalisé sous la forme d'une aube directrice (30) disposée avant un rotor de turbine et **en ce que** l'on utilise de l'air en tant que fluide de refroidissement.

5. Aube directrice (30) selon la revendication 4, **caractérisée en ce que** l'aube directrice est réalisée de manière élargie dans sa région d'attaque et l'air de refroidissement s'écoule dans la région d'attaque autour d'une pièce (12) interne, centrale, s'étendant radialement dans les canaux de refroidissement côté aspiration et côté pression, et **en ce que** l'air de refroidissement s'écoule entre des nervures (16) se raccordant à la pièce (12), puis entre des nervures intermédiaires (17), puis entre des goupilles (20) entre les parois (10, 11) avant de sortir par des ouvertures de sortie (25) au niveau du bord de fuite hors de l'aube directrice (30).

6. Procédé de fabrication d'un élément directeur (30) d'une turbine à gaz, parcouru par un courant d'air chaud (23), lequel se compose au moins dans une région du bord de fuite (21), dans laquelle le courant d'air (23) s'arrache de l'élément directeur (30), d'au moins deux parois (10, 11) disposées essentiellement parallèlement, et connectées l'une à l'autre par des nervures (16, 17, 20), de manière à former des canaux de refroidissement internes (18, 19, 25, 26, 27), et lequel est refroidi du côté interne par un fluide de refroidissement (28, 29) s'écoulant à travers les canaux de refroidissement (18, 19, 25, 26, 27), le fluide de refroidissement sortant hors de l'élément directeur (30) au niveau du bord de fuite (21) essentiellement parallèlement aux parois (10, 11) entre celles-ci,
**caractérisé en ce que**
l'élément directeur (30) est fabriqué dans un procédé de coulée, **en ce que** la région du bord de fuite (21) est dans ce cas coulée avec un dépassement prolongeant l'élément directeur (30), respectivement ses parois (10, 11) dans la direction de l'écoulement, **en ce qu'**après la coulée, le dépassement est enlevé de telle sorte qu'au moins une partie des nervures soient disposées en tant que nervures d'étranglement (24) de manière à se terminer essentiellement en affleurement avec le bord de fuite (21).

7. Procédé selon la revendication 6, **caractérisé en ce que** l'on prévoit sur le bord de fuite (21) un point d'étranglement pour l'étranglement de l'écoulement d'air de refroidissement de toute la section de canal de refroidissement efficace, et la rangée des nervures (24) se terminant essentiellement en affleurement avec le bord de fuite (21) est en l'occurrence dimensionnée sous forme de nervures d'étranglement de telle sorte que l'étranglement du courant de fluide de refroidissement soit provoqué par les canaux de refroidissement (25) entre les nervures (24).

8. Procédé selon la revendication 6 ou 7, **caractérisé en ce que** le procédé de coulée est un procédé de coulée sous pression, **en ce que** le dépassement présente une longueur (b) derrière le bord de fuite (21), **en ce que** les parois (10, 11) sont espacées à la sortie (21) d'une épaisseur de fente (c) des canaux d'air de refroidissement (25) et **en ce qu'**en particulier la longueur (b) du dépassement est de l'ordre de 0,5 à 5 fois, notamment de préférence de 1 à 3 fois plus grande que l'épaisseur de fente (c).

9. Procédé selon l'une quelconque des revendications 6 à 8, **caractérisé en ce que** les nervures d'étranglement (24) présentent, parallèlement au bord de fuite (21), une largeur (e) et sont à chaque fois disposées de manière espacée d'une division de nervure (f), **en ce que** le rapport de la largeur (e) à la division de nervure (f) est compris dans la plage de 0,25 à 0,75, **en ce que** l'épaisseur (d) de l'élément directeur (30) au niveau du bord de fuite (21) est comprise dans la plage de 0,5 à 5 mm, en particulier de préférence dans la plage de 1,0 à 2,5 mm, et **en ce que** l'épaisseur de la fente (c) des canaux d'air de refroidissement (25) entre les parois (10, 11) à la sortie (21) est comprise dans la plage de 0,3 à 2 mm, en particulier dans la plage de 0,8 à 1,5 mm.

10. Procédé selon l'une quelconque des revendications 6 à 9, **caractérisé en ce que** l'élément directeur est une aube directrice (30) disposée avant un rotor de turbine et **en ce que** l'on utilise de l'air en tant que fluide de refroidissement.
